# EUROPÄISCHE PATENTSCHRIFT

(11) **EP 2 175 973 B1**
(45) Veröffentlichungstag und Bekanntmachung des Hinweises auf die Patenterteilung: **25.05.2011**
(21) Anmeldenummer: 08784897.4
(22) Anmeldetag: 18.07.2008
(51) Int. Cl.: B01F 7/00, B01F 3/04

(54) **RÜHRVORRICHTUNG FÜR BELEBTSCHLÄMME**
STIRRING DEVICE FOR ACTIVATED SLUDGES
DISPOSITIF D'AGITATION POUR BOUES ACTIVÉES

(30) Priorität: 09.08.2007 DE 102007037585
(43) Veröffentlichungstag der Anmeldung: 21.04.2010
(73) Patentinhaber: INVENT Umwelt- und Verfahrenstechnik AG, 91058 Erlangen (DE)
(72) Erfinder: HÖFKEN, Marcus, 91054 Erlangen (DE)
(74) Vertreter: Gassner, Wolfgang
(86) Internationale Anmeldenummer: PCT/EP2008/005923
(87) Internationale Veröffentlichungsnummer: WO 2009/018915

(56) Entgegenhaltungen:
- BE-A- 559 622
- DE-A1- 3 603 466
- DE-C1- 10 221 824
- DE-U1- 9 316 251
- DE-U1- 20 207 376
- US-A- 3 917 763

## Beschreibung

Die Erfindung betrifft eine Rührvorrichtung für Belebtschlämme nach dem Oberbegriff des Patentanspruchs 1.

Eine solche Vorrichtung ist beispielsweise aus der DE 42 18 027 A1 oder der DE 198 26 098 C2 bekannt. Bei der bekannten Rührvorrichtung ist ein hyperboloidartiger Rührkörper an einer Welle angebracht. An einer Oberseite des Rührkörpers sind mehrere radial schräg verlaufende Transportrippen vorgesehen. Bei einer Rotation des Rührkörpers wird wegen dessen hyperboloidartiger Form sowie wegen der Wirkung der Transportrippen eine vom Umfangsrand des Rührkörpers weg gerichtete Strömung in einem Rührkörper umgebenden flüssigen Medium erzeugt. Eine weitere Vorrichtung dieser Art ist aus dem Dokument DE 20207376 U1 bekannt. Der Erfindung liegt die Aufgabe zu Grunde, eine Rührvorrichtung mit verbesserter Rühreffizienz anzugeben.

Diese Aufgabe wird durch Merkmale des Anspruchs 1 gelöst. Zweckmäßige Ausgestaltungen ergeben sich aus den Ansprüchen 2 bis 14.

Nach Maßgabe der Erfindung ist vorgesehen, dass eine den Umfangsrand des Rührkörpers umgebende und dazu relativ feststehende Strömungsführungseinrichtung zum Führen der vom Rührkörper erzeugten Strömung in einer im Wesentlichen senkrecht zur Welle verlaufenden Ebene vorgesehen ist. Damit kann auf einfache und kostengünstige Weise die Rühreffizienz verbessert werden.

Der Erfindung liegt die Erkenntnis zu Grunde, dass die Rühreffizienz mit einer zunehmenden radialen Tragweite der vom Umfangsrand des Rührkörpers weg gerichteten Strömung zunimmt. Es ist beobachtet worden, dass sich infolge der Strömung unterhalb des Rührkörpers ein nicht unbeachtlicher Sog ausbildet, der eine der Strömung entgegengesetzte Rückströmung verursacht. Die Rückströmung bremst die Strömung und hemmt die Ausbildung einer weiten radialen Tragweite derselben.

Indem erfindungsgemäß mittels der vorgeschlagenen Strömungsführungseinrichtung die vom Rührkörper erzeugte Strömung in einer im Wesentlichen senkrecht zur Welle verlaufenden Ebene geführt wird, wird insbesondere der Ausbildung von schräg zum Beckenboden gerichteten Strömungskomponenten entgegengewirkt. Eine gegenseitige Beeinflussung der Strömung und der Rückströmung wird vermindert. Damit kann die radiale Tragweite der Strömung erheblich verbessert werden.

Die Transportrippen bilden zweckmäßigerweise zumindest im Bereich des Umfangsrands mit der Radialrichtung einen ersten Schrägstellungswinkel von -30° bis -90°, vorzugsweise -40° bis -80°. Mit dem vorstehend angegebenen negativen Vorzeichen vor dem Betrag des ersten Schrägstellungswinkels wird angezeigt, dass sich dieser bezüglich der Radialrichtung entgegengesetzt zur Rotationsrichtung öffnet.

Nach einer vorteilhaften Ausgestaltung weist die Strömungsführungseinrichtung einen den Umfangsrand umgebenden Ringspalt auf, der durch koaxial mit der Welle angeordnete untere und obere Strömungsleitmittel gebildet ist. Bei den Strömungsleitmitteln kann es sich um aus Kunststoff, insbesondere aus mit Fasern verstärktem Kunststoff, oder auch aus Metall, vorzugsweise aus rostfreiem Stahl, hergestellte flächige Elemente handeln. Zweckmäßigerweise bildet die Strömungsführungseinrichtung eine Montageeinheit. Zu diesem Zweck können die oberen und unteren Strömungsleitmittel über Verbindungsmittel miteinander verbunden sein. Die Verbindungsmittel können im Wesentlichen radial verlaufende Wände sein. Das Vorsehen solcher Wände trägt zu einer verbesserten Strömungsführung in radialer Richtung und damit weiter zur Erhöhung der Tragweite der Strömung bei.

Nach einer alternativen Ausgestaltung ist vorgesehen, dass die Verbindungsmittel bezüglich der Radialrichtung schräg verlaufende erste Schrägwände sind, welche mit der Radialrichtung einen zweiten Schrägstellungswinkel von +30° bis +90°, vorzugsweise von +40° bis +80°, bilden. Das vor dem Betrag des vorgenannten zweiten Schrägstellungswinkels verwendete positive Vorzeichen zeigt an, dass sich der zweite Schrägstellungswinkel bezüglich der Radialrichtung in Rotationsrichtung öffnet. Der zweite Schrägstellungswinkel ist insbesondere so gewählt, dass er im Wesentlichen parallel zu der vom Rührkörper erzeugten Strömung gerichtet ist. Infolgedessen wird eine Umlenkung der Strömung vermieden. Damit kann weiter die radiale Tragweite der Strömung verbessert werden.

Nach einer weiteren Ausgestaltung ist das untere Strömungsleitmittel eine im Wesentlichen parallel zur Ebene sich erstreckende Ringscheibe. Ein im Zentrum der Ringscheibe vorgesehener Durchbruch ermöglicht einen Durchtritt des am Boden des Beckens zurückströmenden flüssigen Mediums in den Wirkungsbereich des Rührkörpers und damit dessen Beschleunigung in eine radial nach außen weisende Richtung.

An einer dem oberen Strömungsmittel abgewandten Unterseite des unteren Strömungsmittels können Stützelemente zum Abstützen auf einem Boden des Beckens vorgesehen sein, derart, dass zwischen dem Boden und dem unteren Strömungsmittel ein weiterer Ringspalt gebildet ist. Der weitere Ringspalt ermöglicht die im Wesentlichen ungehinderte Ausbildung der Rückströmung in einen Bereich unterhalb des Rührkörpers.

Bei den Stützmitteln kann es sich im Wesentlichen um radial verlaufende weitere Wände handeln. Derartige weitere Wände setzen der Rückströmung einen geringen Strömungswiderstand entgegen und tragen damit zur Ausbildung einer Strömung mit einer verbesserten Tragweite bei.

Nach einer alternativen Ausgestaltung sind die Stützmittel bezüglich der Radialrichtung schräg verlaufende zweite Schrägwände, die mit der Radialrichtung einen dritten Schrägstellungswinkel von -30° bis -90°, vorzugsweise von -40° bis -80°, bilden. Das negative Vorzeichen vor dem Betrag des vorgenannten dritten Schrägstellungswinkels zeigt wiederum an, dass sich dieser bezüglich der Radialrichtung entgegen der Rotationsrichtung des Rührkörpers öffnet. Die vorgeschlagene Schrägstellung der zweiten Schrägwände ist insbesondere so gewählt, dass sie parallel zur Richtung einer bodennahen Rückströmung verläuft. Damit wird eine Umlenkung der Rückströmung vermieden. Der Rückströmung wird infolgedessen ein möglichst geringer Widerstand entgegengesetzt, wodurch wiederum die radiale Tragweite der Strömung erhöht werden kann.

Nach einer besonders vorteilhaften Ausgestaltung erweitert sich eine im Wesentlichen parallel zur Welle verlaufende Spaltweite des Ringspalts zum Umfangsrand des Rührkörpers hin. In diesem Fall bildet der Ringspalt eine Ringdüse, mit der die vom Umfangsrand des Rührkörpers weg gerichtete Strömung nicht nur in einer Ebene im Wesentlichen parallel zum Beckenboden geführt, sondern auch in dieser Ebene beschleunigt wird. Das trägt nochmals erheblich zur Verbesserung der radialen Tragweite der Strömung bei.

Die Transportrippen können zum Umfangsrand hin von einer etwa radialen Richtung in eine entgegen der Rotationsrichtung gerichtete etwa tangentiale Richtung umbiegen. Sie können sich ferner lediglich in einem äußeren radialen Abschnitt der Oberseite erstrecken. In dieser Ausgestaltung kann eine vom Umfangsrand des Rührkörpers weg gerichtete Strömung mit einer besonders hohen Geschwindigkeit erzeugt werden.

Nach einer weiteren Ausgestaltung sind an einer der Oberseite gegenüberliegenden weiteren Unterseite mehrere im Wesentlichen radial verlaufende Scherrippen vorgesehen. Eine Höhe der Scherrippen kann zum Umfangsrand des Rührkörpers hin zunehmen. Derartige Scherrippen dienen der Verteilung von Luft, welche über eine Luftzuführleitung in den Bereich unterhalb des Rührkörpers zugeführt werden kann. Damit kann das den Rührkörper umgebende flüssige Medium nicht nur effizient mit einer hohen Tragweite in eine radiale Richtung befördert werden, sondern es kann auch mit feinsten Luftblasen versetzt werden.

Nachfolgend wird ein Ausführungsbeispiel der Erfindung anhand der Zeichnung näher erläutert. Es zeigen:
- Fig.: 1 eine Teilquerschnittsansicht einer Rührvorrichtung,
- Fig. 2: eine vollständige Querschnittsansicht der Rührvor- richtung gemäß Fig. 1,
- Fig. 3: eine perspektivische Ansicht der Rührvorrichtung und
- Fig. 4: eine Draufsicht auf eine weitere Rührvorrichtung.

Fig. 1 zeigt eine Seitenansicht eines hyperboloidartigen Rührkörpers 1, der an einer Welle 2 befestigt ist. An einer Oberseite O des Rührkörpers 1 sind einem radial außenliegenden Abschnitt Transportrippen 3 vorgesehen, welche sich bis zu einem Umfangsrand UM erstrecken. Die Transportrippen 3 verlaufen zunächst in einer im Wesentlichen radialen Richtung und biegen dann entgegen einer Rotationsrichtung R in eine im Wesentlichen tangentiale Richtung um. An einer Unterseite U sind in der Nähe des Umfangsrands UM Scherrippen 4 vorgesehen, deren Höhe in einer radial nach außen weisende Richtung zunimmt. Wie insbesondere aus Fig. 2 ersichtlich ist, ist der Rührkörper 1 aus einer hyperboloidartig geformten Rührkörper-Wand 5 gebildet. Er weist also an seiner Unterseite U eine trichterartige Ausnehmung 6 auf.

Wie aus den Fig. 1 bis 3 hervorgeht, ist der Umfangsrand UM des Rührkörpers 1 von einer Strömungsführungseinrichtung 7 umgeben. Die Strömungsführungseinrichtung 7 besteht aus einer unteren Ringscheibe 8 und einem darüber angeordneten ringscheibenartigen Strömungsleitelement 9, welches mittels radial verlaufender Wände 10 in einem Abstand von der Ringscheibe 8 gehalten wird. Zwischen der Ringscheibe 8 und dem Strömungsleitelement 9 ist ein Ringspalt 11 gebildet, welcher den Umfangsrand UM umgibt. Das Strömungsleitelement 9 ist in einer zur Welle 2 hin weisenden Richtung nach oben gebogen, so dass sich der Ringspalt 11 in eine Richtung zum Umfangsrand UM hin erweitert. Die Ringscheibe 8 ist über weitere Wände 12, welche ebenfalls im Wesentlichen radial verlaufend angeordnet sind, auf einem Boden B eines (hier nicht vollständig gezeigten) Beckens abgestützt. Eine Höhe der weiteren Wände 12 definiert einen weiteren Ringspalt 13 zwischen dem Boden B und der Ringscheibe 8.

Die Funktion der Rührvorrichtung ist folgende:

Durch eine Rotation des Rührkörpers 1 in der Rotationsrichtung R wird insbesondere durch die Wirkung der Transportrippen 3 eine vom Umfangsrand UM nach außen weg weisende Strömung S erzeugt. Das strömende flüssige Medium, z.B. Klärschlamm, Abwasser oder dgl., wird durch den Ringspalt 11 gezwungen. Wegen des sich verjüngenden Querschnitts des Ringspalts 11 wird dabei das strömende Medium beschleunigt. Abgesehen davon wird der Strömung S eine Richtung aufgezwungen, welche im Wesentlichen.parallel zum Boden B verläuft.

Infolge der sich ausbildenden Strömung S entsteht unterhalb des Rührkörpers 1 ein Sog, welcher wiederum eine der Strömung S entgegengesetzte Rückströmung RS erzeugt. Die ebenfalls im Wesentlichen parallel zum Boden B gerichtete Rückströmung RS tritt durch den unteren Ringspalt 13 in die Strömungsführungseinrichtung 7 ein und wird dann durch die Wirkung des Rührkörpers 1 umgelenkt, um mit der Strömung S wieder aus dem Ringspalt 11 auszutreten.

Mittels einer (hier nicht gezeigten) Luftzuführleitung kann der Ausnehmung 6 Luft zugeführt werden. Dazu kann die Luftzuführleitung sich im Wesentlichen parallel zum Boden B erstrecken und unterhalb der Welle 2 in Richtung der Ausnehmung 6 umbiegen. Das gemäß der Rückströmung RS zurückströmende Medium kann beim Austritt durch den Ringspalt 11 mittels der Scherrippen 4 mit der zugeführten Luft vermischt werden. Es tritt dann durch den Ringspalt 11 ein flüssiges Medium aus, welches feinste Luftblasen enthält.

Mit der vorgeschlagenen Strömungsführungseinrichtung 7 werden die Strömung S und die Rückströmung RS in übereinander liegenden parallelen Ebenen geführt. Damit werden Wechselwirkungen zwischen beiden Strömungen S, RS verringert. Eine radiale Tragweite der Strömung S und damit die Effizienz der Rührvorrichtung werden verbessert.

Fig. 4 zeigt eine Draufsicht auf eine weitere Rührvorrichtung. Soweit die Bestandteile der weiteren Rührvorrichtung identisch oder im Wesentlichen ähnlich mit den Bestandteilen der in den Fig. 1 bis 3 gezeigten Rührvorrichtung sind, sind die dort verwendeten Bezugszeichen benutzt worden. Mit dem Bezugszeichen α ist ein erster Schrägstellungswinkel bezeichnet, welcher zwischen einem Abschnitt der Transportrippen 3 im Bereich des Umfangsrands UM und einer Radialrichtung RR gebildet ist. Der erste Schrägstellungswinkel α liegt in einem Bereich von -30° bis -90°, hier etwa bei -45°.

Die weitere Rührvorrichtung unterscheidet sich von der in Fig. 1 bis 3 gezeigten Rührvorrichtung im Wesentlichen durch eine Schrägstellung der Wände 5 sowie der weiteren Wände 12. Erste Schrägwände 10a sind in Fig. 4 mit langen unterbrochenen Linien angedeutet. Sie verbinden das Strömungsleitelement 9 mit der darunter angeordneten Ringscheibe 8. Die horizontal verlaufenden ersten Schrägwände 10a bilden mit einer Radialrichtung RR einen zweiten Schrägstellungswinkel β von +30° bis +90°, hier etwa von +45°. Zweite Schrägwände 12a stützen die Ringscheibe 8 gegenüber dem Boden B ab. Die ebenfalls horizontal angeordneten zweiten Schrägwände 12a bilden mit der Radialrichtung RR einen dritten Schrägstellungswinkel γ im Bereich von -30° bis -90°, hier etwa von -45°.

Wie aus Fig. 4 ersichtlich ist, verlaufen die ersten Schrägwände 10a in etwa senkrecht zu den zweiten Schrägwänden 12a. Die vom Rührkörper 1 erzeugte Strömung S verläuft etwa parallel zu den ersten Schrägwänden 10a. Die Rückströmung RS verläuft etwa parallel zu den zweiten Schrägwänden 12a.

Wie weiter aus Fig. 4 ersichtlich ist, sind insbesondere die ersten Schrägwände 10a nicht parallel zueinander angeordnet. Ein durch die ersten Schrägwände 10a gebildeter Ringspaltabschnitt erweitert sich in radialer Richtung. Infolgedessen nimmt die Geschwindigkeit der Strömung durch den Ringspaltabschnitt in radialer Richtung ab. Um diesem Nachteil entgegenzuwirken und eine besonders hohe Tragweite der Strömung S zu erreichen, kann nach einer weiteren Ausgestaltung eine Hilfswand 10b vorgesehen sein, welche parallel zu der entgegen der Rotationsrichtung R angeordneten ersten Schrägwand 10a verläuft und mit der nächstfolgenden ersten Schrägwand 10a in der Nähe des Umfangsrands UM eine gemeinsame Kante hat. Mit dieser Ausgestaltung wird erreicht, dass eine Eintrittsfläche eines Ringspaltabschnitts in der Nähe des Umfangsrands UM in etwa einer Austrittsfläche des Ringspaltabschnitts entspricht. Damit kann eine Verlangsamung der Strömung S beim Durchtritt durch den Ringspalt 11 vermieden werden.

### Bezugszeichenliste

- 1: Rührkörper
- 2: Welle
- 3: Transportrippe
- 4: Scherrippe
- 5: wand
- 6: Ausnehmung
- 7: Strömungsführungseinrichtung
- 8: Ringscheibe
- 9: Strömungsleitelement
- 10: Wand
- 10a: erste Schrägwand
- 10b: Hilfswand
- 11: Ringspalt
- 12: weitere Wand
- 12a: zweite Schrägwand
- 13: weiterer Ringspalt

- O: Oberseite
- UM: Umfangsrand
- U: Unterseite
- R: Rotationsrichtung
- S: Strömung
- RS: Rückströmung
- B: Boden
- RR: Radialrichtung
- α: erster Schrägstellungswinkel
- β: zweiter Schrägstellungswinkel
- γ: dritter Schrägstellungswinkel

## Patentansprüche

1. Rührvorrichtung für Belebtschlämme mit einem an einer Welle (2) angebrachten, hyperboloidartig ausgebildeten Rührkörper (1),
wobei an einer Oberseite (O) des Rührkörpers (1) mehrere zu dessen Umfangsrand (UM) hin verlaufende Transportrippen (3) vorgesehen sind,
wobei die Transportrippen (3) zumindest abschnittsweise bezüglich einer Radialrichtung schräg verlaufen und
wobei eine erste Schrägstellung der Transportrippen (3) so gewählt ist, dass bei einer Rotation des Rührkörpers (1) in einer vorgegebenen Rotationsrichtung (R) eine vom Umfangsrand (UM) des Rührkörpers (1) nach außen weg gerichtete Strömung (S) erzeugt wird,
**dadurch gekennzeichnet, dass**
eine den Umfangsrand (UM) des Rührkörpers (1) umgebende und dazu relativ feststehende Strömungsführungseinrichtung (7) zum Führen der vom Rührkörper (1) erzeugten Strömung (S) in einer im Wesentlichen senkrecht zur Welle (2) verlaufenden Ebene vorgesehen ist.

2. Rührvorrichtung nach Anspruch 1, wobei die Transportrippen zumindest im Bereich des Umfangsrands (UM) mit der Radialrichtung einen ersten Schrägstellungswinkel (α) von -30° bis -90°, vorzugsweise von -40° bis -80°, bilden.

3. Rührvorrichtung nach einem der vorhergehenden Ansprüche, wobei die Strömungsführungseinrichtung (7) einen den Umfangsrand (UM) umgebenden Ringspalt (11) aufweist, der durch koaxial mit der Welle (2) angeordnete untere und obere Strömungsleitmittel gebildet ist.

4. Rührvorrichtung nach einem der vorhergehenden Ansprüche, wobei die oberen und unteren Strömungsleitmittel über Verbindungsmittel miteinander verbunden sind.

5. Rührvorrichtung nach einem der vorhergehenden Ansprüche, wobei die Verbindungsmittel im Wesentlichen radial verlaufende Wände (10) sind.

6. Rührvorrichtung nach einem der vorhergehenden Ansprüche, wobei die Verbindungsmittel bezüglich der Radialrichtung schräg verlaufende erste Schrägwände (10a) sind, welche mit der Radialrichtung einen zweiten Schrägstellungswinkel (β) von +30° bis +90°, vorzugsweise von +40° bis + 80°, bilden.

7. Rührvorrichtung nach einem der vorhergehenden Ansprüche, wobei das untere Strömungsleitmittel eine im Wesentlichen parallel zur Ebene sich erstreckende Ringscheibe (8) ist.

8. Rührvorrichtung nach einem der vorhergehenden Ansprüche, wobei an einer dem oberen Strömungsleitmittel (9) abgewandten Unterseite des unteren Strömungsleitmittels Stützelemente zum Abstützen auf einem Boden (B) eines Beckens vorgesehen sind, derart, dass zwischen dem Boden (B) und dem unteren Strömungsleitmittel ein weiterer Ringspalt (13) gebildet ist.

9. Rührvorrichtung nach einem der vorhergehenden Ansprüche, wobei die Stützmittel im Wesentlichen radial verlaufende weitere Wände (12) sind.

10. Rührvorrichtung nach einem der vorhergehenden Ansprüche, wobei die Stützmittel bezüglich der Radialrichtung schräg verlaufende zweite Schrägwände (lOb) sind, die mit der Radialrichtung einen dritten Schrägstellungswinkel (γ) von -30° bis -90°, vorzugsweise von -40° bis -80°, bilden.

11. Rührvorrichtung nach einem der vorhergehenden Ansprüche, wobei eine im Wesentlichen parallel zur Welle (2) verlaufende Spaltweite des Ringspalts (11) sich zum Umfangsrand (UM) des Rührkörpers (1) hin erweitert.

12. Rührvorrichtung nach einem der vorhergehenden Ansprüche, wobei die Transportrippen (3) zum Umfangsrand (UM) hin von einer etwa radialen Richtung in eine entgegen der Rotationsrichtung (R) gerichtete etwa tangentiale Richtung umbiegen.

13. Rührvorrichtung nach einem der vorhergehenden Ansprüche, wobei die Transportrippen (3) sich lediglich in einem äußeren radialen Abschnitt der Oberseite (O) erstrecken.

14. Rührvorrichtung nach einem der vorhergehenden Ansprüche, wobei an einer der Oberseite (O) gegenüberliegenden weiteren Unterseite (U) mehrere im Wesentlichen radial verlaufende Scherrippen (4) vorgesehen sind.

15. Rührvorrichtung nach einem der vorhergehenden Ansprüche, wobei eine Höhe der Scherrippen (4) zum Umfangsrand (UM) des Rührkörpers (1) hin zunimmt.

## Claims

1. Stirring device for activated sludges comprising a hyperboloid-like stirring body (1) attached to a shaft (2),
wherein on an upper side (O) of the stirring body (1) a plurality of transport ribs (3) running towards its circumferential boundary (UM) is provided,
wherein the transport ribs (3) are running inclined at least in sections with respect to a radial direction and
wherein a first inclination of the transport ribs (3) is selected in such a manner that, when the stirring body (1) rotates in a predetermined direction of rotation (R), a flow (S) directed away from the circumferential boundary (UM) of the stirring body (1) to the outside is generated,
**characterized in that**
a flow guiding device (7) which surrounds the circumferential boundary (UM) of the stirring body (1) and which is relatively fixed thereto is provided to guide the flow (S) generated by the stirring body (1) in a plane running essentially vertically to the shaft (2).

2. Stirring device as defined in claim 1, wherein the transport ribs form a first angle of inclination (α) of -30° to -90°, preferably of -40° to -80°, with the radial direction at least in the area of the circumferential boundary (UM).

3. Stirring device as defined in one of the preceding claims, wherein the flow guiding device (7) has an annular gap (11) surrounding the circumferential boundary (UM) which is formed by lower and upper flow conducting means arranged coaxially to the shaft (2).

4. Stirring device as defined in one of the preceding claims, wherein the upper and lower flow conducting means are connected to each other via means of connection.

5. Stirring device as defined in one of the preceding claims, wherein the means of connection are essentially radially running walls (10).

6. Stirring device as defined in one of the preceding claims, wherein the means of connection are first inclined walls (10a) running inclined with respect to the radial direction which form a second angle of inclination (β) of +30° to +90°, preferably of +40° to +80°, with the radial direction.

7. Stirring device as defined in one of the preceding claims, wherein the lower flow conducting means is a ring disk (8) extending essentially parallel to the plane.

8. Stirring device as defined in one of the preceding claims, wherein support elements are provided on an underside of the lower flow conducting means pointing away from the upper flow conducting means (9) for support on a bottom (B) of a basin in such a manner that a further annular gap (13) is formed between the bottom (B) and the lower flow conducting means.

9. Stirring device as defined in one of the preceding claims, wherein the means of support are essentially radially running further walls (12).

10. Stirring device as defined in one of the preceding claims, wherein the means of support are second inclined walls (10b) running inclined with respect to the radial direction, which form a third angle of inclination (γ) of -30° to -90°, preferably of -40° to -80°, with the radial direction.

11. Stirring device as defined in one of the preceding claims, wherein a gap width of the annular gap (11) running essentially parallel to the shaft (2) expands towards the circumferential boundary (UM) of the stirring body (1).

12. Stirring device as defined in one of the preceding claims, wherein the transport ribs (3) bend towards the circumferential boundary (UM) from an approximately radial direction in an approximately tangential direction directed opposite the direction of rotation (R).

13. Stirring device as defined in one of the preceding claims, wherein the transport ribs (3) only extend in an outer radial section of the upper side (O).

14. Stirring device as defined in one of the preceding claims, wherein a plurality of essentially radially running shear ribs (4) is provided on a further underside (U) located opposite the upper side (O).

15. Stirring device as defined in one of the preceding claims, wherein a height of the shear ribs (4) increases towards the circumferential boundary (UM) of the stirring body (1).

## Revendications

1. Dispositif d'agitation pour boues activées équipé d'un corps agitateur (1) conçu de manière hyperboloïde et disposé sur un arbre (2),
plusieurs nervures de transport (3) qui s'étendent en direction du bord périphérique (UM) du corps agitateur (1) étant prévues sur une face supérieure (O) de celui-ci,
les nervures de transport (3) s'étendant au moins partiellement de manière oblique par rapport à un sens radial et
une première position oblique des nervures de transport (3) étant choisie de façon à ce qu'un écoulement (S) dont l'orientation s'éloigne vers l'extérieur du bord périphérique (UM) du corps agitateur (1) soit produit lors d'une rotation du corps agitateur (1) dans un sens de rotation prédéfini (R),
**caractérisé en ce que**
un dispositif de guidage d'écoulement (7) entourant le bord périphérique (UM) du corps agitateur (1) et étant relativement fixe par rapport à celui-ci est prévu dans un plan s'étendant essentiellement perpendiculairement par rapport à l'arbre (2) pour le guidage de l'écoulement (S) produit par le corps agitateur (1).

2. Dispositif d'agitation selon la revendication 1, où les nervures de transport forment au moins dans la zone du bord périphérique (UM) un premier angle de position oblique (α) de -30° à -90°, de préférence de -40° à -80°, par rapport au sens radial.

3. Dispositif d'agitation selon l'une des revendications précédentes, où le dispositif de guidage d'écoulement (7) présente une fente annulaire (11) entourant le bord périphérique (UM), laquelle est formée par des moyens de conduction d'écoulement inférieurs et supérieurs disposés coaxialement par rapport à l'arbre (2).

4. Dispositif d'agitation selon l'une des revendications précédentes, où les moyens de conduction d'écoulement supérieurs et inférieurs sont reliés entre eux par le biais de moyens de raccordement.

5. Dispositif d'agitation selon l'une des revendications précédentes, où les moyens de raccordement sont des parois (10) s'étendant essentiellement radialement.

6. Dispositif d'agitation selon l'une des revendications précédentes, où les moyens de raccordement sont des premières parois obliques (10a) s'étendant de manière oblique par rapport au sens radial, lesquelles forment avec le sens radial un deuxième angle de position oblique (β) de +30° à +90°, de préférence de +40° à +80°.

7. Dispositif d'agitation selon l'une des revendications précédentes, où le moyen de conduction d'écoulement inférieur est un disque annulaire (8) s'étendant essentiellement parallèlement par rapport au plan.

8. Dispositif d'agitation selon l'une des revendications précédentes, où sur une face inférieure du moyen de conduction d'écoulement inférieur opposée au moyen de conduction d'écoulement supérieur (9) sont prévus des éléments de support pour le soutien sur un socle (B) d'un bac, de façon telle qu'entre le socle (B) et le moyen de conduction d'écoulement inférieur soit formée une autre fente annulaire (13).

9. Dispositif d'agitation selon l'une des revendications précédentes, où les moyens de support sont des autres parois (12) s'étendant essentiellement radialement.

10. Dispositif d'agitation selon l'une des revendications précédentes, où les moyens de support sont des deuxièmes parois obliques (10b) s'étendant de manière oblique par rapport au sens radial, lesquelles forment avec le sens radial un troisième angle de position oblique (γ) de -30° à -90°, de préférence de -40° à -80°.

11. Dispositif d'agitation selon l'une des revendications précédentes, où une ouverture de la fente annulaire (11) s'étendant essentiellement parallèlement par rapport à l'arbre (2) s'élargit vers le bord périphérique (UM) du corps agitateur (1).

12. Dispositif d'agitation selon l'une des revendications précédentes, où les nervures de transport (3) se recourbent vers le bord périphérique (UM) à partir d'une direction approximativement radiale en une direction approximativement tangentielle opposée au sens de rotation (R).

13. Dispositif d'agitation selon l'une des revendications précédentes, où les nervures de transport (3) s'étendent uniquement dans un segment radial extérieur de la face supérieure (O).

14. Dispositif d'agitation selon l'une des revendications précédentes, où plusieurs ailettes de cisaillement (4) s'étendant essentiellement dans un sens radial sont prévues sur une autre face inférieure (U) opposée à la face supérieure (O).

15. Dispositif d'agitation selon l'une des revendications précédentes, où une hauteur des ailettes de cisaillement (4) augmente vers le bord périphérique (UM) du corps agitateur (1).
